# FASCICULE DE BREVET EUROPEEN

(11) **EP 0 185 563 B1**
(45) Date de publication et mention de la délivrance du brevet: **31.01.1990**
(21) Numéro de dépôt: 85402190.4
(22) Date de dépôt: 13.11.1985
(51) Int. Cl.: H01R 25/00

(54) **Dispositif modulaire de distribution d'énergie électrique**
Verteilungsanordnung für elektrische Energie
Modular device for the distribution of electrical energy

(30) Priorité: 14.11.1984 FR 8417369
(43) Date de publication de la demande: 25.06.1986
(73) Titulaire: P.G.E.P. PROFESSIONAL GENERAL ELECTRONIC PRODUCTS Société Anonyme, 92400 Courbevoie (FR)
(72) Inventeur: Nudelmont, Jean-Claude, F-92200 Neuilly-sur-Seine (FR)
(74) Mandataire: Loyer, Bertrand

(56) Documents cités:
- EP-A- 0 109 876
- CH-A- 253 809
- DE-A- 3 023 341
- FR-A- 1 010 446
- FR-A- 1 412 563
- GB-A- 262 907
- US-A- 1 481 278
- US-A- 1 965 181
- US-A- 2 143 131

## Description

Dans le document EP-A 0109876, on a décrit un dispositif de distribution d'énergie électrique correspondant au préambule de la revendication 1.

La présente demande concerne un perfectionnement de ce dispositif consistant à placer dans le support non pas deux lames conductrices mais des plots cylindriques conducteurs, eux-mêmes portés par une lame.

Le dispositif de distribution d'energie elec- trique selon la présente invention est caractérisé par les caractéristiques techniques décrites dans la partie caractérisante de la revendication. Pour faciliter la compréhension de l'invention, on a représenté aux dessins annexés:
Figure 1, une vue en élevation latérale d'un exemple de réalisation du dispositif connu;
Figure 2, une vue en plan du dispositif de la figure 1 ;
Figure 3, une vue de détail en plan d'un éle- ment modulaire support de lames conductrices du dispositif des figures 1 et 2;
Figure 4, une vue en élévation latérale de la figure 3;
Figure 5, une vue en plan d'un pontet isolant destiné à s'emboîter sur le support de la figure 3;
Figure 6, une vue en élevation latérale en coupe selon I-I de la figure 5;
Figure 7, une vue en coupe selon II-II de la figure 5;
Figure 8, une vue à échelle agrandie de la lame conductrice de terre destinée à s'emboîter dans les nervures du pontet de la figure 5, dans laquelle les bornes de prise de terre ne sont pas montées;
Figure 9, une vue en coupe partielle à échelle agrandie illustrant les quatre éléments du dispositif connu assemblés et enfilés dans le profilé;
Figure 10, une vue en plan du support selon la présente invention;
Figure 11, une vue à grande échelle d'un détail de la figure 10;
Figure 12, une vue à grande échelle correspondant à la figure 11 d'une variante de réalisation de l'invention.
Les figures 1 à 9 sont relatives au dispositif décrit dans le document EP-A 0109 876.

En se reportant à ces figures, on voit (figures 1 et 2) que le dispositif selon le document EP-A 0109876 comporte un profilé 1, creux, faisant office de rail servant de support à une pluralité de socles de prises de courant 2 dont l'alimentation est commandée par un disjoncteur magnéto- thermique 3 entre autres, également porté par le profilé 1. A ses deux extrémités, le profilé 1 est muni d'embouts 4 et de pattes de fixation 5.

Le profilé 1 (figure 9) est un profilé en U dont les parois latérales sont munies de nervures de façon à maintenir un empilage de quatre éléments modulaires qui sont empilés et emboîtés les uns sur les autres et que l'on introduit à l'intérieur du profilé en U par une de ses extrémités pour ensuite les faire coulisser jusqu'à ce qu'ils viennent en butée contre l'organe 3 de commande et/ou de sécurité mis préalablement en place par tout moyen approprié.

Ledit organe 3 de sécurité et/ou de commande n'est pas décrit en détail car que ce soit un fusible double, un interrupteur, un disjonteur magnéto- thermique ou autres, il s'agit d'un matériel connu qui ne fait pas partie de la présente invention. La fixation de cet appareil 3 dans le profilé 1 se fait, de manière également connue, au moyen d'un morceau de rail en oméga, placé en travers du profilé, sur les ailes latérales duquel viennent fait prise un évidement et un cliquet disposés sur la paroi inférieure dudit appareil 3.

Les blocs modulaires qui sont enfilés à l'intérieur du profilé en U sont constitués par empilage, emboîtage et assemblage de quatre éle- ments: A, B, C, D; l'élément A étant un support de lames conductrices (figures 3 et 4); l'élément B étant un pontet isolant recouvrant l'élément A (figures 5, 6, 7); l'élément C étant une lame conductrice de terre (figure 8), encastrée dans des nervures de la face supérieure du pontet B, cette lame pouvant recevoir la borne de contact de mise à la terre selon la norme NF; l'élément D étant un socle de prise de courant qui vient en contact sur la lame conductrice C, ce socle pouvant être adapté aux différentes normes en vigueur dans les différents pays.

Pour le montage et la fixation finales du dispositif, on réalise l'empilage et l'emboîtage des éléments A, B, C puis on enfile cet empilage dans le profilé 1, ensuite on met en place l'élément D et au moyen d'une vis 7, on solidarise les uns aux autres les quatre éléments A, B, C, D, ce vissage provoquant également le serrage de l'ensemble sur le profilé 1 (figure 9).

Comme on le voit en détail sur les figures 3,4 et 9, l'élément A est constitué de façon à comporter deux rainures parallèles 8 et 9 sont munies l'une et l'autre d'une multiplicité de petites nervures t0 et 11 disposée face à face: entre ces nervures 10 et 11 sont disposées deux lames conductrices 12 et 13 munies à intervalles réguliers des plis elliptiques 12a et 13a. Ces plis sont disposés sur les lames 12 et 13 de façon à ménager des volumes cylindriques à sections elliptiques à la verticale de bossages 14 et 15. Ces bossages 14 et 15 sont placés les uns 14 dans la rainure 8 et les autres 15 dans la rainure 9 par paires décalées à 45°, la distance les séparant étant celle des fiches mâles d'une prise de courant. A intervalles réguliers, la nervure centrale 16 qui sépare les deux rainures 8 et 9 comporte un orifice borgne 17 destiné à recevoir la vis de serrage 7 mentionnée précédemment. Comme cela est représenté à la figure 3, les deux rainures 8 et 9 sont décalées de 45° et comportent à leurs extrémités des tenons 18 et des mortaises 19; chaque rainure comporte deux volumes verticaux 12a, 13a, pour recevoir les fiches mâles d'une prise de sorte que chaque élément A comporte deux paires de volumes verticaux 12a, 13a. Il y a un trou borgne 17 entre chaque paire de bossages 14 et 15. Chaque élément A constitue ainsi un élément modulaire qui peut être assemblé par les tenons et mortaises 18,19 à un autre élément identique.

Comme on le voit en détail sur les figures 5, 6, 7 et 9 l'élément B est constitué de façon à correspondre à la forme de l'élément A. Cet élément B est une sorte de plaque en matériau isolant destinée à venir sur l'élément A. L'élément B comporte sur chacun de ses côtés un épaulement en creux 20 qui est destiné à venir s'encastrer dans un épaulement en saillie correspondant 21 ménagé sur les deux rebords latéraux supérieurs du profilé 1. En sa partie centrale, mais légèrement décalée par rapport à son axe longitudinal médian l'élément comporte à sa face supérieure une rainure 22 de faible profondeur, délimitée par deux petites nervures 23 et 24. Cette rainure 22 est destinée à recevoir la lame conductrice C qui sera décrite ci-après et qui est indiquée en pointillé sur la figure 5. A des emplacements qui correspondent à ceux des volumes 12a, 13a décrits précédemment, le pontet B comporte des saillies cylindriques de révolution creuses 25 et 26. Ces saillies cylindriques creuses 25 et 26 sont destinées à livrer passage aux fiches mâles d'une prise de courant. A des emplacements correspondant à ceux des trous borgnes 17 de l'élément A, le pontet B est traversé par des orifices 27 destinés à livrer passage à la vis de serrage 7. Il y a donc un orifice 27 entre chaque paire de saillies 25 et 26. De plus, un trou borgne 28 de faible profondeur est disposé dans la rainure 22 à l'emplacement que doit occuper selon la norme NF la borne de terre par rapport aux deux trous des fiches de contact qui doivent traverser les saillies cylindriques creuses 25 et 26. Ce trou borgne 28 a pour objet de laisser place au rivet de fixation de la borne de prise de terre. Chaque élément B ayant les mêmes dimensions qu'un élément A constitue avec celui-ci un élément modulaire. Sur la figure 9, on a représenté un élément B mis en place sur un élément A. Comme on peut le voir à cette figure 9, on dispose de préférence à la base de l'orifice 27 un embrèvement conique 29 dans lequel vient s'engager l'extrémité supérieure conique 30 du fût cylindrique 31 dans lequel est ménagé le trou borgne 17 devant recevoir la vis 7. Ainsi, on obtient une position correcte de l'élément B sur l'élément A avant serrage.

La lame conductrice de terre, qui constitue l'élément C est représentée aux figures 8 et 9. Cette lame a une épaisseur légèrement inférieure à la profondeur de la rainure 22. Elle comporte à intervalles réguliers des échancrures 32 destinées à livrer passage aux saillies cylindriques 25, des échancrures 33 destinées aux saillies 26, des orifices 34 destinée à recevoir la base des bornes de terre et des orifices 37 qui correspondent aux orifices 27 des éléments B et aux trous borgnes 17 des éléments A. Le positionnement correct de l'élément C sur l'élément B se fait par appui des échancrures 32 et 33 contre les rebords des saillies 25 et 26. Les têtes de rivet servant à la fixation des fiches 39 dans les orifices 34 se logent dans les trous borgnes 28 décrit précédemment.

Pour le montage du dispositif ainsi décrit, on assemble entre eux autant d'éléments modulaires A que l'on veut avoir de paire de prises; puis on met en place les lames conductrices 12-13; puis on pose sur les éléments A autant d'éléments B qui se positionnent par pénétration des parties coniques mâles 30 dans les embrèvements coniques 29; puis on place la lame C munie d'autant de bornes 36 qu'il y a de prises; puis on enfile l'assemblage ainsi réalisé par une extrémité du profilé 1. Dans l'exemple représenté à la figure 17, on voit que les éléments A reposent par leur fond sur une réglette de glissement47 placée au fond du profilé 1. Cette réglette 47 permet de ménager un volume 48 à contre-dépouille, un peu analogue à une mortaise destinée à rendre possible la fixation du profilé 1 sur un mur ou une paroi d'armoire par le procédé usuel d'écrou à tête noyée; mais si ce mode de fixation n'est pas nécessaire, la réglette 47 peut faire partie intégrante du fond 49 du profilé, représenté en pointillé.

Une fois les éléments A, B, C assemblés mis en place, on pose autant d'éléments D qu'il y a de socle prévu, c'est-à-dire autant qu'il y a de bornes 36, ou de paires de saillies 25-26, ou de paires de volumes 12a, 13a, et on met en place les vis 7. Le serrage des vis soulève légèrement les éléments A et B de sorte que les épaulements 20 des pontets B viennent se bloquer contre les épaulements 21 du profilé tandis que les bases 45 des éléments D viennent vers le bas se serrer contre les parois supérieures des replis du profilé 1 qui ménagent les épaulements 21.

L'ensemble est alors solidement maintenu en place par serrage sur le profilé 1.

Les figures 10, 11 et 12 représentent le perfectionnement au dispositif précédemment décrit en relation avec les figures 1 à 9.

En se reportant à la figure 10, on voit que le support A comporte deux paires de nervures longitudinales 101 et 102 qui comportent à intervalles réguliers des bossage 103 pour les nervures 101 et 104 pour les nervures 102. Ces bossages 103 et 104 définissent des logements creux cylindriques dans lesquels viennent s'emboîter des plots métalliques 105, creux, et cylindriques, dont le diamètre interne est très légèrement supérieur au diamètre externe des fiches de prises.

Les fiches de prises actuellement normalisées ayant un diamètre soit de 4 mm, soit de 4,8 mm de diamètre interne des plots 105 est légèrement supérieur et peut donc être égal à 5 mm.

Entre chacune des paires de nervures 101 ou 102 et au fond sont disposées deux lames conductrices 106 posées à plat sur lesquelles sont rivetés ou soudés lesdits plots 105.

En se reportant plus particulièrement à la figure 11, on voit que selon un premier mode de réalisation, chaque plot 105 est percé d'une ouverture laterale 107 dans lequel fait partiellement saillie une bille métallique 108 poussée par un ressort 109, placé dans un tube cylindrique 110 fixé contre le plot 105, l'axe du tube cylindrique 110 étant perpendiculaire à ceui du plot metallique 105. Le tube cylindrique 110 a un diamètre extérieur inférieur à la distance séparant deux nervures 101 (ou 102) de façon à venir s'encastrer dans la rainure respective définie par chaque paire de nervures respectives (101, resp. 102).

Lorsque la fiche de contact de la prise (non représentée) est enfoncée dans le plot métallique 105, la bille métallique 108 exerce, au moyen du ressort 109 une pression constante sur ladite fiche ce qui assure un contact électrique d'excellente qualité et supprime pratiquement tous les faux contacts, ce qui est très important lorsque le dispositif est employé pour alimenter un ensemble d'appareils de mesures ou un ensemble d'appareils électroniques tels que des écrans de télévision de contrôle.

La figure 12 représente une variante de réalisation de la figure 11, dans laquelle le ressort 109 est remplacé par une ceinture élastique 111, en acier par exemple, qui, de façon analogue à un circlip est engagé dans une gorge 112 creusée dans la périphérie du plot métallique 105. Cette ceinture 111 comporte un bossage 113 pour tenir la bille métallique 108.

## Revendications

1. Dispositif de distribution d'énergie électrique permettant de disposer sur un support commun une pluralité de moyens de branchements électriques du type comportant un profilé de section rectangulaire à l'intérieur duquel sont disposées des lames conductrices 106 adaptées à être connectées par des fiches de contact et au-dessus duquel sont placés des éléments de connexion normalisés (D), ledit dispositif comportant un assemblage de quatre éléments: un support (A) portant lesdites lames conductrices entre des paires de nervures (101, 102) longitudinales et parallèles, lesdites nervures (101, 102) comportant à intervalles réguliers des bossages (103, 104) définissant des logements cylindriques pour les points de connexions; un pontet isolant (B) recouvrant ledit support (A); une lame conductrice de terre (C) placée sur ledit pontet (B); et au moins un socle de connexion normalisé (D); cet assemblage desdits quatre éléments (A, B, C, D) étant enfilé par coulissement à l'intérieur du profilé dans lequel il est maintenu par fermeture géométrique, caractérisé en ce que chaque lame conductrice (106) est posée à plat et au fond de la rainure définie par une paire de nervures (101,102), et en ce que des plots métalliques (105) cylindriques, creux et fixés auxdites lames conductrices (106) et formant lesdits points de connexion, viennent s'encastrer dans lesdits logements cylindriques.

2. Dispositif selon la revendication 1, dans lequel chaque plot métallique (105) comporte une ouverture latérale (107) dans laquelle fait partiellement saillie une bille métallique (108).

3. Dispositif selon la revendication 2, dans lequel la bille métallique (108) est contretenue par un ressort (109) placé dans un tube cylindrique (110) dont l'axe est perpendiculaire à celui du plot (5), l'axe du tube cylindrique (110) étant parallèle à la direction des nervures (101 et 102).

4. Dispositif selon la revendication 3, dans lequel le diamètre externe de chaque tube cylindrique (110) est légèrement inférieur à la distance séparant les nervures (101, 102) d'une même paire de façon que ledit tube cylindrique (110) vienne s'encastrer dans la mesure respective définie par chaque paire de nérvures réspectives (101, resp. 102).

5. Dispositif selon la revendication 2, dans lequel la bille (108) est contretenue par une ceinture élastique (111) placée de façon analogue à un circlip dans une gorge périphérique (112) ménagée dans la paroi extérieure du plot métallique (105).

6. Dispositif selon la revendication 5, dans lequel la ceinture elastique (111) comporte un bossage (113) pour retenir la bille métallique (108).

7. Dispositif selon l'une quelconque des revendications 2 à 6, dans lequel le diamètre interne du plot métallique (105) est légèrement supérieur à la plus grande dimension du diamètre des fiches normalisées.

## Claims

1. Device for distributing electrical energy which permits the arrangement on a common support of a plurality of means for electrical connection of the type having a profile of rectangular section in the interior of which are arranged conductive strips (106) adapted to be connected by contact plugs and above which are placed standard connecting elements (D), the said device comprising an assembly of four elements: a support (A) bearing the said conductive strips between pairs of longitudinal parallel ribs (101,102), the said ribs (101, 102) having bosses (103,104) at regular intervals defining cylindrical seats for the connection poins; an insulating bridge (B) covering the said support (A); an earth conductive strip (C) placed on the said bridge (B); an at least one standard connection base (D); this assembly of the said four elements (A, B, C, D) being fitted by sliding into the interior of the profiled section in which it is held by geometric closure, characterised in that each conductive strip (106) is placed flat and at the base of the channel defined by a pair of ribs (101, 102), and the hollow, cylindrical metal studs (105) which are fixed to the said conductive strips (106) and form the said connection points fit into the said cylindrical seats.

2. Device as claimed in claim 1, in which each metal stud (105) has a lateral opening (107) in which a metal ball (108) partially projects.

3. Device as claimed in claim 2, in which the metal ball (108) is held by a spring (109) placed in a cylindrical tube (110) the axis of which is perpendicular to that of the stud (5), the axis of the cylindrical tube (110) being parallel to the direction of the ribs (101 and 102).

4. Device as claimed in claim 3, in which the external diameter of each cylindrical tube (110) is slightly less than the distance separating the ribs (101, 102) of one pair in such a way that the said cylindrical tube (110) comes to fit in the respective channel defined by each pair of respective ribs (101, 102 respectively).

5. Device as claimed in claim 2, in which the ball (108) is held by an elastic belt (111) placed in a similar manner to a circlip in a peripheral groove (112) provided in the external wall of the metal stud (105).

6. Device as claimed in claim 5, in which the elastic belt (111) has a boss (113) to hold the metal ball (108).

7. Device as claimed in any one of claims 2 to 6, characterised in that the internal diameter of the metal stud (105) is slightly greater than the greatest dimension of the diameter of the standard plugs.

## Patentansprüche

1. Verteilungsanordnung für elektrische Energie, bei der auf einem gemeinsamen Träger eine Mehrzahl von elektrischen Anschlüssen angeordnet werden kann, mit einem Profilteil von rechtwinkligem Querschnitt, in welchem Profilteil innen Leiterstreifen (106) angeordnet sind, die mit Kontaktsteckern anschliessbar sind, und über dem genormte Anschlusselemente (D) angebracht sind, welche Anordnung einen Satz von vier Elementen umfasst: einen Träger (A), der die genannten Leiterstreifen zwischen Paaren von längs und zueinander parallel verlaufenden Rippen (101, 102) trägt, wobei die genannten Rippen (101, 102) in regelmässigen Abständen Stutzen (103,104) aufweisen, die zylindrische Aufnahmen für die Anschlusspunkte darstellen; ein isolierendes Überbrückungsteil (B), das den genannten Träger (A) bedeckt; einen Erdungsleiterstreifen (C), der auf dem genannten Überbrückungsteil (B) angeordnet ist; und mindestens einen genormten Stecksockel (D); wobei dieser Satz der genannten vier Elemente (A, B, C, D) in das Innere des Profils eingeschoben wird, in welchem er formschlüssig gehalten wird, dadurch gekennzeichnet, dass jeder Leiterstreifen (106) liegend am Boden der Rinne angeordnet ist, die von einem Paar Rippen (101, 102) gebildet ist, und dass an den genannten Leiterstreifen (106) befestigte zylindrische, hohle Metallkontakte (105), die die genannten Anschlusspunkte bilden, in die genannten zylindrischen Ausnehmungen einpassbar sind.

2. Anordnung nach Anspruch 1, in welcher jeder Metallkontakt (105) eine seitliche Öffnung (107) aufweist, in die eine Metallkugel (108) ein Stück weit hineinragt.

3. Anordnung nach Anspruch 2, in welcher die Metallkugel (108) durch eine Feder (109) abgestützt wird, die in einem zylindrischen Rohr (110) angeordnet ist, dessen Achse senkrecht zu der Achse des Kontakts (105) verläuft, wobei die Achse des zylindrischen Rohrs (110) parallel zu der Richtung der Rippen (101 und 102) verläuft.

4. Anordnung nach Anspruch 3, in welcher der Aussendurchmesser jedes zylindrischen Rohrs (110) etwas kleiner ist als der Abstand zwischen den Rippen (101, 102) ein und desselben Rippenpaares, so dass das genannte zylindrische Rohr (110) in die jeweilige Rinne einpassbar ist, die von den jeweiligen Rippenpaaren (101, bzw. 102) gebildet wird.

5. Anordnung nach Anspruch 2, in welcher die Kugel (10) durch einen federnden Gürtel (111) abgestützt ist, der nach Art eines Sicherungsrings in eine Umfangsnut (112) gelegt ist, die in die Aussenwand des Metallkontakts (105) geschnitten ist.

6. Anordnung nach Anspruch 5, in welcher der federnde Gürtel (111) eine Auswölbung (113) zum Aufnehmen der Metallkugel (108) aufweist.

7. Anordnung nach einem der Ansprüche 2 bis 6, in welcher der Innendurchmesser des Metallkontakts (105) etwas grösser ist als das grösste Durchmessermass der genormten Steckerstifte'.
